# EUROPÄISCHE PATENTSCHRIFT

(11) **EP 3 943 697 B1**
(45) Veröffentlichungstag und Bekanntmachung des Hinweises auf die Patenterteilung: **19.03.2025**
(21) Anmeldenummer: 20186680.3
(22) Anmeldetag: 20.07.2020
(51) Int. Cl.: E05D 5/02

(54) **ANORDNUNG UMFASSEND EINEN TÜRBETÄTIGER UND UND EINE BRANDSCHUTZBEFESTIGUNGSEINRICHTUNG**
ARRANGEMENT COMPRISING A DOOR ACTUATOR AND A FIRE-PROTECTION FASTENING DEVICE
ENESEMBLE COMPRENANT UN ACTIONNEUR DE PORTE ET UN DISPOSITIF DE FIXATION DE PROTECTION CONTRE L'INCENDIE

(43) Veröffentlichungstag der Anmeldung: 26.01.2022
(73) Patentinhaber: dormakaba Deutschland GmbH, 58256 Ennepetal (DE)
(72) Erfinder: Hellwig, Alexander, 58256 Ennepetal (DE); Salutzki, Thomas, 58256 Ennepetal (DE); Wiemann, Sabine, 58256 Ennepetal (DE); Bienek, Volker, 58256 Ennepetal (DE)
(74) Vertreter: Balder IP Law, S.L.

(56) Entgegenhaltungen:
- EP-A1- 3 064 684
- EP-A1- 3 366 967
- DE-A1- 3 423 298
- US-A1- 2014 260 929

## Beschreibung

Die Erfindung betrifft Anordnungen umfassend einen Türbetätiger und eine Brandschutzbefestigungseinrichtung.

Des Weiteren zeigt die Erfindung eine Anordnung umfassend einen Türbetätiger, eine Montageplatte und eine Brandschutzbefestigungseinrichtung.

Türbetätiger werden dazu verwendet, Türen zu schließen und/oder zu öffnen. Als Türbetätiger werden insbesondere Türschließer und Türantriebe bezeichnet. Beim Türschließer wird im Regelfall durch die manuelle Öffnungsbewegung ein Federspeicher geladen. Die dabei gespeicherte Energie wird zum Schließen der Tür genutzt. Beim Türantrieb kann beispielsweise mittels Elektromechanik oder Hydraulik die Tür selbständig geöffnet und/oder geschlossen werden.

Türbetätiger werden üblicherweise an einer Montagefläche, also auf dem Türblatt oder der Zarge bzw. der Wand befestigt. Insbesondere bei Brandschutztüren ist zu beachten, dass in den Türbetätigern oftmals brennbare Fluide, beispielsweise Hydrauliköle, zur Anwendung kommen. Durch geeignete Maßnahmen ist möglichst zu vermeiden, dass sich das Fluid im Türbetätiger im Brandfall zu stark erhitzt und gegebenenfalls entzündet.

US 2014/260929 A1 zeigt eine Vorrichtung und ein Verfahren zur lösbaren Befestigung von Zugangskontrollkomponenten für ein Türschloss an einer Tür. Ein Basiselement ist zur Montage an der Tür geeignet. Ein erstes Drahtverbindungselement ist an dem Basiselement angebracht. Ein Befestigungselement mit angebrachtem brennbaren Material ist vorgesehen. Ein zweites Drahtverbindungselement ist an dem Befestigungselement angebracht, und das zweite Drahtverbindungselement ist lösbar mit dem ersten Drahtverbindungselement verbunden, um das Befestigungselement an dem Basiselement zu befestigen. Eine Feder ist vorgesehen, und ein Halter hält die Feder in einem gespannten Zustand, wobei in einem Brandfall der Halter schmelzen kann, so dass die Federkraft auf das Befestigungselement ausüben kann. Alternativ kann die Kraft durch ein expandierendes Material aufgebracht werden. Die Kraft bewirkt, dass sich die Drahtverbindungselemente lösen und das Befestigungselement vom Basiselement getrennt werden kann.

EP 3 064 684 A1 betrifft eine Feststellanordnung, insbesondere für einen Türbetätiger für eine Tür, umfassend zumindest ein Montageelement und ein intumeszentes Material, das bei Überschreiten einer Intumeszenztemperatur ein Volumen aufweist, das größer ist als unterhalb der Intumeszenztemperatur.

Es ist Aufgabe vorliegender Erfindung, eine Brandschutzkonsole für einen Türbetätiger anzugeben, die eine betriebssichere Befestigung des Türbetätigers ermöglicht und gleichzeitig sicherheitsrelevante Anforderungen, insbesondere für den Brandfall, erfüllt.

Die Lösung der Aufgabe erfolgt durch die Merkmale der unabhängigen Ansprüche 1 bis 3.

Die abhängigen Ansprüche haben vorteilhafte Ausgestaltungen der Erfindung zum Gegenstand.

Die Erfindung beschreibt eine Anordnung umfassend einen Türbetätiger und eine Brandschutzbefestigungseinrichtung.

Wie eingangs erwähnt, handelt es sich bei dem Türbetätiger um einen Türschließer oder einen Türantrieb. Der Türbetätiger ist an einer Montagefläche zu befestigen. Diese Montagefläche ist insbesondere durch eine Tür, Zarge oder Wand gebildet.

Die Brandschutzbefestigungseinrichtung umfasst einen Rahmen. Gemäß einer Ausgestaltung der Erfindung ist der Rahmen zur Anordnung zwischen dem Türbetätiger und der Montagefläche ausgebildet. Wenn auf eine separate Montageplatte verzichtet wird, liegt dabei der Türbetätiger unmittelbar an der Vorderseite des Rahmens an. Die Rückseite des Rahmens ist der Montagefläche zugewandt; liegt insbesondere direkt an der Montagefläche an. Wie noch im Detail beschrieben wird, kann zwischen dem Rahmen der Brandschutzbefestigungseinrichtung und dem Türbetätiger eine Montageplatte verwendet werden. Insbesondere wird dabei die Montageplatte mit dem Rahmen der Brandschutzbefestigungseinrichtung verschraubt und der Türbetätiger an der Montageplatte befestigt.

In einer alternativen Ausgestaltung ist vorgesehen, dass der Rahmen der Brandschutzbefestigungseinrichtung integraler Bestandteil des Türbetätigers ist. Auch diese Ausgestaltung wird noch im Detail erläutert. Zur Beschreibung der Erfindung ist eine Montageachse definiert. Die Montageachse steht senkrecht zum Rahmen, insbesondere senkrecht zur Rückseite des Rahmens. Ferner steht die Montageachse senkrecht zur Montagefläche. Die Montageachse steht beispielsweise parallel zu den Schrauben, die zum Anschrauben des Rahmens an der Montagefläche verwendet werden. Gemäß einer alternativen Definition steht die Montageachse senkrecht zur Abtriebsachse des Türbetätigers. Über diese Abtriebsachse ist der Türbetätiger, beispielsweise über ein Gestänge, mit der Tür bzw. Wand zu verbinden.

In dem Rahmen der Brandschutzbefestigungseinrichtung ist zumindest eine Reaktionskammer ausgebildet. In bevorzugter Ausgestaltung weist der Rahmen mehrere Reaktionskammern auf. Insbesondere sind in dem Rahmen zwei, drei, vier, fünf, sechs, sieben oder acht Reaktionskammern vorgesehen. Der Einfachheit halber wird die Erfindung meist anhand einer Reaktionskammer beschrieben, wobei stets vorgesehen ist, dass die mehreren Reaktionskammern gleich ausgebildet sind. Allerdings können sich die Reaktionskammern in ihrer Größe unterscheiden, so dass, je nach geometrischer Ausgestaltung der Brandschutzbefestigungseinrichtung, möglichst viele Reaktionskammern mit möglichst großer Fläche verwendet werden können.

Die jeweilige Reaktionskammer ist voll umfänglich durch den Rahmen begrenzt. Die Reaktionskammer erstreckt sich mit ihrer Tiefe parallel zur Montageachse. Dementsprechend ist auch der Umfang der Reaktionskammer bezüglich einer zur Montageachse parallelen Achse definiert. Die Reaktionskammer ist an der Rückseite und/oder der Vorderseite des Rahmens offen. Wenn die Reaktionskammer auf beiden Seiten, d. h. auf der Vorderseite und auf der Rückseite, offen ist, handelt es sich um eine Durchgangsaussparung in dem Rahmen. Wenn die Reaktionskammer nur auf einer der beiden Seiten offen ist, handelt es sich insbesondere um eine im Rahmen ausgebildete Tasche.

In jeder Reaktionskammer ist ein Antriebselement angeordnet. Das Antriebselement ist aus thermisch intumeszierendem Material gefertigt. Das Antriebselement ist dazu ausgebildet, bei thermischer Aktivierung, also bei entsprechender Erwärmung, den Türbetätiger von der Montagefläche wegzudrücken. Insbesondere ist vorgesehen, dass das thermisch aktivierbare Material des Antriebselementes in einem Temperaturbereich von 90°C bis 200°C aktivierbar ist.

Bei dem Antriebselement handelt es sich insbesondere um ein flächiges plattenförmiges Material, das beliebig zuschneidbar ist. Da dieses Material in bestimmten Dicken verfügbar ist, ist bevorzugt vorgesehen, dass zur Bildung des Antriebselementes mehrere Schichten übereinandergelegt werden. Die mehreren Schichten bilden dann zusammen ein Antriebselement.

Durch Aktivierung des thermisch intumeszierenden Materials erhöht sich das Volumen dieses Materials, beispielsweise durch Aufschäumen. Dadurch, dass das Antriebselement in der Reaktionskammer angeordnet ist und dadurch, dass die Reaktionskammer voll umfänglich durch den Rahmen begrenzt ist, dehnt sich das Antriebselement lediglich in einer zur Montageachse parallelen Richtung aus. Die Ausdehnung des Antriebselementes in einer dazu senkrechten Richtung ist durch die vollumfängliche Begrenzung durch den Rahmen blockiert.

Wie bereits beschrieben, kann der Rahmen als eigenständiges Bauteil zwischen Türbetätiger und Montagefläche angeordnet werden. Zwischen Rahmen und Türbetätiger kann sich dabei gegebenenfalls eine Montageplatte befinden. In dieser Anordnung des Rahmens kann die Reaktionskammer sowohl an der Vorderseite als auch an der Rückseite offen sein. Entscheidend ist, dass sich bei thermischer Aktivierung das Antriebselement in der zur Montageachse parallelen Richtung ausdehnt, wodurch ein Wegdrücken des Türbetätigers von der Montagefläche erfolgt. Ob dabei der Rahmen mit weggedrückt wird oder montageflächenseitig verbleibt ist für die grundsätzliche Funktion der Erfindung nicht relevant.

Bei der Ausgestaltung wonach der Rahmen integraler Bestandteil des Türbetätigers ist, ist insbesondere vorgesehen, dass die Reaktionskammer an der Rückseite offen ist, um so den Türbetätiger samt integralem Rahmen von der Montagefläche wegzudrücken.

Bei der thermischen Aktivierung des Antriebselements bzw. der mehreren Antriebselemente in den einzelnen Reaktionskammern kommt es zum Wegdrücken des Türbetätigers von der Montagefläche, wobei beispielsweise die Außengewinde auf den Schrauben oder die zugehörigen Innengewinde brechen. Dadurch löst sich der Türbetätiger von der Montagefläche, also von der Türe, Zarge oder Wand. Dabei wird insbesondere davon ausgegangen, dass sich der Türbetätiger an der brandabgewandten Seite der Tür befindet. Durch das Ablösen des Türbetätigers von seiner Montagefläche wird vermieden, dass sich der Türbetätiger zu stark erhitzt, wodurch eine Entzündung des Fluids im Türbetätiger vermieden wird.

In bevorzugter Ausführung ist vorgesehen, dass die Brandschutzbefestigungseinrichtung eine in der Reaktionskammer angeordnete Kolbenplatte aufweist. Insbesondere ist die Kolbenplatte derart in der Reaktionskammer angeordnet, dass die Montageachse orthogonal zur Kolbenplatte steht. Bei Verwendung mehrerer Reaktionskammern befindet sich in jeder Reaktionskammer ein Antriebselement und jeweils eine bevorzugt zu verwendende Kolbenplatte.

Die Kolbenplatte ist insbesondere aus einem steifen Material gebildet und dient dazu, bei thermischer Aktivierung des Antriebselements durch das Antriebselement verschoben zu werden. Dabei ist insbesondere vorgesehen, dass die Kolbenplatte in der Reaktionskammer geführt ist.

Die Verschiebungsrichtung ist insbesondere parallel zur Montageachse. Der Spalt zwischen Kolbenplatte und Reaktionskammer ist vorzugsweise möglichst klein zu halten, so dass das intumeszierende Material des Antriebselementes nicht durch den Spalt an der Kolbenplatte vorbeiquillt. Während der Aktivierung, also bei der Ausdehnung des Antriebselementes, können sowohl das Antriebselement als auch die Kolbenplatte aus der Reaktionskammer austreten.

Die Kolbenplatte kann grundsätzlich auf der Vorderseite oder der Rückseite des Antriebselementes angeordnet werden. Ferner ist es auch möglich, auf beiden Seiten des Antriebselementes jeweils eine Kolbenplatte anzuordnen. Dementsprechend sind dann pro Reaktionskammer zwei Kolbenplatten vorgesehen.

Die Kolbenplatten können auch als Druckverteilplatten oder Druckmodulatorplatten bezeichnet werden, da sie dafür sorgen, dass der vom Antriebselement aufgebrachte Druck möglichst über eine große Fläche übertragen wird. Ferner sorgen sie dafür, dass das Antriebselement bei einer thermischen Aktivierung nicht in Hohlräumen, beispielsweise der zerklüfteten Rückseite eines Türbetätigers, nutzlos verteilt wird.

Vorzugsweise ist vorgesehen, dass die Kolbenplatte aus Metall, beispielsweise aus Aluminium, gefertigt ist. Dadurch ist eine steife, leichtbauende und einfach zu fertigende Kolbenplatte gegeben.

Allerdings ist auch zu berücksichtigen, dass in den meisten Anwendungsfällen eine thermisch isolierende Ausgestaltung der Brandschutzbefestigungseinrichtung von Vorteil ist. Grundsätzlich soll der Wärmeeintrag von der Montagefläche in das Antriebselement möglichst widerstandsfrei erfolgen. Jegliche weitere Wärmeleitung, insbesondere in Richtung des Türbetätigers sollte jedoch nach Möglichkeit unterbunden werden. Deshalb ist bevorzugt vorgesehen, dass eine Kolbenplatte, die zwischen dem Antriebselement und dem Türbetätiger angeordnet ist, aus nicht-metallischem, thermisch isolierendem Material gefertigt ist. Alternativ hierzu kann die Kolbenplatte auch mehrschichtig sein, wobei zumindest eine Schicht aus nicht-metallischem, thermisch isolierendem Material gefertigt ist. Ferner kann vorgesehen sein, dass eine Kolbenplatte, die zwischen dem Antriebselement und der Montagefläche angeordnet ist, aus metallischem, thermisch leitendem Material gefertigt ist. Hierdurch wird erreicht, dass ein Wärmeübertrag von der Montagefläche in das Antriebselement zügig erfolgt, um eine frühzeitige Volumenvergrößerung des intumeszierenden Materials sicherzustellen. Somit kann vorgesehen sein, dass das Antriebselement von zwei verschiedenen Kolbenplatten, insbesondere von zwei Kolbenplatten mit unterschiedlicher thermischer Leitfähigkeit, eingefasst ist.

Insbesondere bei der ausschließlichen Fertigung der Kolbenplatte aus dem thermisch isolierenden Material ist darauf zu achten, dass ein entsprechend stabiles Material zur Gestaltung einer steifen Kolbenplatte verwendet wird. Hierzu eignen sich entsprechende Kunststoffe.

Zusätzlich oder alternativ zur Verwendung des thermisch isolierenden Materials in der Kolbenplatte ist bevorzugt vorgesehen, dass auf zumindest einer Seite der Kolbenplatte zumindest eine Isolationsplatte aufgelegt ist, die aus nicht-metallischem, thermisch isolierendem Material gefertigt ist. Vorzugsweise ist die Isolationsplatte aus einem Faserverbundwerkstoff gefertigt.

Wenn die Isolationsplatte zwischen Kolbenplatte und Antriebselement eingelegt wird, befindet sie sich insbesondere in der Reaktionskammer. Wenn die Isolationsplatte auf der dem Antriebselement abgewandten Seite der Kolbenplatte aufgelegt wird, kann sie sich auch außerhalb der Reaktionskammer befinden.

Die einzelne Reaktionskammer weist senkrecht zur Montageachse eine Querschnittsfläche auf. Diese Querschnittfläche der Reaktionskammer ist insbesondere rechteckig, da sich bei dieser geometrischen Ausgestaltung möglichst viele Reaktionskammern bzw. Reaktionskammern mit großer Fläche über den Rahmen verteilen lassen. Allerdings sind auch andere Querschnittsflächen möglich. Bevorzugt ist jedoch vorgesehen, dass das Antriebselement und/oder die Kolbenplatte und/oder die Isolationsplatte sich über die gesamte Querschnittsfläche erstreckt / erstrecken.

Die Reaktionskammer ist vorzugsweise auf beiden Seiten, d. h. auf der Vorderseite und auf der Rückseite, offen. Insbesondere ist die Reaktionskammer auf beiden Seiten jeweils über den gesamten Querschnitt offen. Die offene Rückseite der Reaktionskammer hat zum Vorteil, dass hier das Antriebselement unmittelbar in direkter Berührung mit der Montagefläche stehen kann. Dadurch erfolgt eine möglichst schnelle und ausreichende Erwärmung des Antriebselements im Brandfall. Über die offene Vorderseite kann sich das Antriebselement in Richtung des Türbetätigers ausbreiten bzw. die Kolbenplatte in Richtung des Türbetätigers schieben.

Die Brandschutzbefestigungseinrichtung ist möglichst flach ausgebildet und ist möglichst so gestaltet, dass sie unauffällig zwischen Türbetätiger und Montagefläche angeordnet werden kann. Eine Tiefe der einzelnen Reaktionskammern ist senkrecht zur Montageachse definiert. Diese Tiefe der Reaktionskammer liegt vorzugsweise zwischen 1 mm und 30 mm, insbesondere zwischen 5 mm und 20 mm. Dadurch ist ausreichend Bauraum gegeben, um das Antriebselement, gegebenenfalls auch die Kolbenplatte, in der Reaktionskammer anzuordnen.

Senkrecht zur Montageachse ist die Querschnittsfläche der einzelnen Reaktionskammern definiert. Diese liegt vorzugsweise zwischen 400 mm² und 50.000 mm², vorzugsweise zwischen 900 mm² und 10.000 mm².

Bei Verwendung mehrerer Reaktionskammern ist auch die Summe aller Querschnittsflächen von Interesse, da durch eine möglichst große gesamte Querschnittfläche entsprechend viel Kraft zum Wegdrücken des Türbetätigers aufgebracht werden kann. So beträgt die Summe aller Querschnittflächen aller Reaktionskammern vorzugsweise zumindest 2.500 mm², insbesondere zumindest 5.000 mm².

Gemäß einer bereits beschriebenen Ausgestaltung ist der Rahmen nicht integraler Bestandteil des Türbetätigers, sondern wird zwischen Montagefläche und Türbetätiger bzw. Montageplatte angeordnet. Dabei ist insbesondere vorgesehen, dass der Rahmen zum Anschrauben an der Montagefläche erste Befestigungspunkte aufweist. Ferner sind in dem Rahmen zweite Befestigungspunkte ausgebildet, an denen der Türbetätiger oder eine etwaige Montageplatte am Rahmen befestigt werden können. Bei den Befestigungspunkten handelt es sich insbesondere um Durchgangslöcher. Insbesondere bei den zweiten Befestigungspunkten weisen die Durchgangslöcher vorzugsweise ein Innengewinde auf. Alternativ zu der Ausgestaltung als Löcher können die Befestigungspunkte beispielsweise auch durch Gewindestangen gebildet sein.

Für die hier beschriebene Bemaßung der Befestigungspunkte sind jeweils deren Mitten, also beispielsweise die Lochmitten relevant.

Jeweils zwei zueinander nächstliegende erste und zweite Befestigungspunkte bilden vorzugsweise ein Paar. Beispielsweise sind auf der rechten Seite des Rahmens zwei erste und zwei zweite Befestigungspunkte vorgesehen. Entsprechend sind beispielsweise auf der linken Seite des Rahmens zwei erste und zwei zweite Befestigungspunkte vorgesehen. Dadurch gibt es auf beiden Seiten des Rahmens jeweils zwei Paare.

Um eine möglichst direkte Krafteinleitung beim Wegdrücken des Türbetätigers auf die Befestigungspunkte zu erreichen, ist vorzugsweise vorgesehen, dass der Abstand der Befestigungspunkte eines Paares möglichst klein ist. Insbesondere ist der Abstand zwischen erstem Befestigungspunkt und zweitem Befestigungspunkt des jeweiligen Paares höchstens das 5-fache, vorzugsweise höchstens das 4-fache, der Dicke des Rahmens. Die Dicke des Rahmens ist dabei parallel zur Montageachse definiert. Vorzugsweise ist dabei der Rahmen an seinem dicksten Punkt ausschlaggebend. Alternativ ist jeweils die gemittelte Dicke des Rahmens im Bereich zwischen den Befestigungspunkten eines Paares ausschlaggebend. Ist der Abstand der Befestigungspunkte eines Paares zu groß kann es dazu kommen, dass sich lediglich der Rahmen verformt, ohne dass der Türbetätiger sich von dem Rahmen löst.

Die Erfindung umfasst ferner eine erste Anordnung mit einem Türbetätiger und der vorab beschriebenen Brandschutzbefestigungseinrichtung, wobei der Rahmen der Brandschutzbefestigungseinrichtung als integraler Bestandteil des Türbetätigers ausgebildet ist. Insbesondere weist der Türbetätiger ein Gehäuse auf; beispielsweise aus Druckguss. In dem Gehäuse befindet sich insbesondere zumindest eine Hydraulikkammer, in der sich das brennbare Fluid befindet. An der Rückseite des Türbetätigers, insbesondere des Gehäuses, ist vorzugsweise der Rahmen ausgebildet. Insbesondere ist dabei vorgesehen, dass in dem Rahmen lediglich eine Reaktionskammer mit entsprechend einem Antriebselement vorgesehen ist. Die Kolbenplatte kann sich dabei an der Rückseite des Rahmens befinden.

Ferner umfasst die Erfindung eine zweite Anordnung mit einem Türbetätiger und der beschriebenen Brandschutzbefestigungseinrichtung, wobei der Türbetätiger direkt am Rahmen befestigbar, insbesondere anschraubbar ist. Der Rahmen der Brandschutzbefestigungseinrichtung wiederum ist vorzugsweise direkt an der Montagefläche befestigbar, insbesondere anschraubbar.

Ferner umfasst die Erfindung eine dritte Anordnung mit Türbetätiger und beschriebener Brandschutzbefestigungseinrichtung sowie einer zusätzlichen Montageplatte. Die Montageplatte ist dabei zwischen Brandschutzbefestigungseinrichtung und Türbetätiger anzuordnen. Die Montageplatte wird an dem Rahmen der Brandschutzbefestigungseinrichtung befestigt, insbesondere angeschraubt. Der Rahmen der Brandschutzbefestigungseinrichtung ist wiederum an der Montagefläche anzuschrauben. Der Türbetätiger kann dabei auf übliche Weise mit der Vorderseite der Montageplatte verbunden, insbesondere verschraubt werden. Bei der thermischen Aktivierung wird die Montageplatte von der Montagefläche weggedrückt. Zusammen mit der Montageplatte löst sich dabei der Türbetätiger.

Die im Zusammenhang mit der erfindungsgemäßen Brandschutzbefestigungseinrichtung beschriebenen vorteilhaften Ausgestaltungen und Unteransprüche finden entsprechend vorteilhafte Anwendung für die drei Anordnungen.

Die Erfindung wird nun anhand von Ausführungsbeispielen näher beschrieben. Dabei zeigen:
- Fig. 1: eine erfindungsgemäße Anordnung mit erfindungsgemäßer Brandschutzbefestigungseinrichtung gemäß einem ersten Ausführungsbeispiel,
- Fig. 2: eine Explosionsdarstellung zu Fig. 1,
- Fig. 3: einen Rahmen der erfindungsgemäßen Brandschutzbefestigungseinrichtung gemäß dem ersten Ausführungsbeispiel,
- Fig. 4: den in den Figuren 1 und 3 gekennzeichneten Schnitt A-A,
- Fig. 5: eine Explosionsdarstellung einer erfindungsgemäßen Anordnung mit erfindungsgemäßer Brandschutzbefestigungseinrichtung gemäß einem zweiten Ausführungsbeispiel,
- Fig. 6: eine Explosionsdarstellung einer erfindungsgemäßen Anordnung mit erfindungsgemäßer Brandschutzbefestigungseinrichtung gemäß einem dritten Ausführungsbeispiel, und
- Fig. 7: ein Detail zu Fig. 6.

Im Folgenden werden Ausführungsbeispiele der Erfindung erläutert. Gleiche bzw. funktional gleiche Bauteile sind dabei in allen Ausführungsbeispielen mit denselben Bezugszeichen versehen.

Alle Ausführungsbeispiele zeigen eine Anordnung 100 mit einem Türbetätiger 102. Der Türbetätiger 102 ist in den Ausführungsbeispielen als hydraulischer Türschließer ausgebildet. Der Türbetätiger 102 weist eine Abtriebsachse 103 auf. Über diese Abtriebsachse 103 kann der Türbetätiger mittels eines Gestänges beispielsweise mit einer Tür oder Zarge verbunden werden.

Der Türbetätiger 102 wird an einer Montagefläche 101 befestigt. Die Montagefläche 101 ist insbesondere durch eine Tür, Zarge oder Wand gebildet. Senkrecht auf der Montagefläche 101 steht eine Montageachse 2.

Zur Befestigung des Türbetätigers 102 an der Montagefläche 101 wird eine Brandschutzbefestigungseinrichtung 1 verwendet. Die Brandschutzbefestigungseinrichtung 1 umfasst einen Rahmen 3. In den ersten beiden Ausführungsbeispielen gemäß den Figuren 1 bis 5 ist dieser Rahmen 3 ein separates Bauteil. Im dritten Ausführungsbeispiel nach den Figuren 6 und 7 ist der Rahmen 3 integraler Bestandteil des Türbetätigers 102.

Der Rahmen 3 weist zumindest eine Reaktionskammer 4 auf. Die Reaktionskammer 4 nimmt ein Antriebselement 7 und eine Kolbenplatte 8 auf. Des Weiteren werden teilweise Isolationsplatten 9 verwendet.

Die der Montagefläche 101 zugewandte Seite des Rahmens 3 wird als Rückseite 5 bezeichnet. Die gegenüberliegende Seite wird als Vorderseite 6 bezeichnet.

Die Figuren 1 bis 4 zeigen die Brandschutzbefestigungseinrichtung 1 der Anordnung 100 gemäß dem ersten Ausführungsbeispiel. Dabei wird der Rahmen 3 mit seiner Rückseite 5 an der Montagefläche 101 befestigt. Auf die Vorderseite 6 des Rahmens 3 wird unmittelbar der Türbetätiger 102 montiert.

Wie die Figuren 2 und 3 verdeutlichen, weist der Rahmen 3 vier Reaktionskammern 4 auf. In jeder Reaktionskammer 4 befindet sich ein Sandwich aus Antriebselement 7, Kolbenplatte 8 und Isolationsplatte 9. Die Isolationsplatte 9 kann dabei, wie dies der Schnitt in Fig. 4 zeigt, außerhalb der Reaktionskammer 4 angeordnet sein.

Das Antriebselement 7 ist hier aus zwei Schichten des thermisch intumeszierenden Materials gebildet. Zwischen der Isolationsplatte 9 und dem Antriebselement 7 ist die Kolbenplatte 8, beispielsweise aus Aluminium, angeordnet.

Wie insbesondere der Schnitt in Fig. 4 zeigt, ist die einzelne Reaktionskammer 4 auf beiden Seiten offen. Das Antriebselement 7 liegt unmittelbar an der Montagefläche 101 an. Bei thermischer Aktivierung des Antriebselements 7 wird die Kolbenplatte 8 in Richtung des Türbetätigers 102 gedrückt. Dadurch dass sich das Antriebselement 7 und die Kolbenplatte 8 in der Reaktionskammer 4 befinden, verteilt sich das aufquellende Material des Antriebselementes 7 nicht in der zerklüfteten Rückseite des Türbetätigers 102 sondern es erfolgt eine unmittelbare Aufbringung des Drucks über die Kolbenplatte 8 auf den Türbetätiger 102.

Fig. 3 zeigt eine Länge 15 und eine Breite 16 der einzelnen Reaktionskammer 4. Länge 15 und Breite 16 werden senkrecht zur Montageachse 2 gemessen und bestimmen die Querschnittsfläche der Reaktionskammer 4. Fig. 4 verdeutlicht eine Tiefe 17 der Reaktionskammer 4; gemessen parallel zur Montageachse 2. In diesem Ausführungsbeispiel entspricht die Tiefe 17 der Reaktionskammer 4 auch der Dicke 18 des Rahmens 2 an der dicksten Stelle.

Wie Fig. 4 zeigt, weist die einzelne Reaktionskammer 4 einen vollumfänglichen Rand 10 auf. Dieser Rand 10 erstreckt sich parallel zur Montageachse 2 mit einem Überstand 19. Der Überstand 19 wird ausgehend von einer Kontaktfläche 20 zwischen Türbetätiger 102 und Rahmen 3 gemessen. Durch den Überstand 19 vergrößert sich die Tiefe 17 der Reaktionskammer 4.

Figuren 2, 3 und 4 zeigen, dass der Rahmen 3 an der Vorderseite 6 zumindest eine Tasche 11 aufweisen kann. Durch diese Tasche 11 wird ein luftgefüllter Raum gebildet, der die thermische Isolation des Rahmens 3 verbessert, so dass ein möglichst geringer Wärmeeintrag über die Montagefläche 101 durch den Rahmen 3 hindurch direkt auf den Türbetätiger 102 erfolgt. Eine derartige Tasche 11 kann auch an der Rückseite 5 des Rahmens 3 angeordnet sein. Die Tasche 11 kann auch, zumindest teilweise, mit einem, insbesondere festen, thermischen Isoliermaterial gefüllt sein.

Fig. 3 zeigt, dass der Rahmen 3 vier erste Befestigungspunkte 12 und vier zweite Befestigungspunkte 13 aufweist. Die ersten Befestigungspunkte 12 werden zum Anschrauben des Rahmens an der Montagefläche 101 verwendet. Die zweiten Befestigungspunkte 13 werden zum Anschrauben des Türbetätigers 102 am Rahmen 3 verwendet. Beim zweiten Ausführungsbeispiel wird an den zweiten Befestigungspunkten 13 nicht der Türbetätiger 102 sondern eine Montageplatte 30 angeschraubt.

Fig. 3 verdeutlicht für das erste und zweite Ausführungsbeispiel, dass jeweils ein erster Befestigungspunkt 12 und ein zweiter Befestigungspunkt 13, jeweils ausgebildet als Löcher, ein Paar bildet. Der Abstand 14 zwischen zwei zusammengehörigen Befestigungspunkten 12, 13 ist dabei möglichst klein gewählt.

Fig. 5 zeigt in Explosionsdarstellung die Brandschutzbefestigungseinrichtung 1 an der Anordnung 100 gemäß dem zweiten Ausführungsbeispiel. Hier ist zwischen Türbetätiger 102 und Rahmen 3 die Montageplatte 30 angeordnet. Die Montageplatte 30 wird über die zweiten Befestigungspunkte 13 mit dem Rahmen 3 verschraubt.

Im zweiten Ausführungsbeispiel weist der Rahmen 3 fünf Reaktionskammern 4 auf. In jeder Reaktionskammer 4 sitzt ein Antriebselement 7, auch hier beispielsweise aus zwei Schichten gebildet. An der Vorderseite des jeweiligen Antriebselementes 7 ist eine Platte angeordnet, diese Platte kann als Kolbenplatte 8 oder Isolationsplatte 9 ausgebildet sein. Ferner können an dieser Position auch im Sandwich zwei Platten, nämlich eine Kolbenplatte 8 und zumindest eine Isolationsplatte 9 verwendet werden.

Auch im zweiten Ausführungsbeispiel sind die Reaktionskammern 4 an der Vorderseite 6 und an der Rückseite 5 offen. An der Rückseite 5 liegt das Antriebselement 7 unmittelbar an der Montagefläche 101 an.

Figuren 6 und 7 zeigen die Ausgestaltung der Brandschutzbefestigungseinrichtung 1 in der Anordnung 100 gemäß dem dritten Ausführungsbeispiel. Im dritten Ausführungsbeispiel ist der Rahmen 3 der Brandschutzbefestigungseinrichtung 1 integraler Bestandteil des Türbetätigers 102. Dies ist insbesondere bei Betrachten der Rückseite des Türbetätigers 102 und Fig. 7 zu sehen. Hier ist eine Reaktionskammer 4 im Rahmen 3 ausgebildet. In dieser Reaktionskammer 4 sitzt gemäß der Explosionsdarstellung in Fig. 6 das Antriebselement 7 und eine Kolbenplatte 8.

### Bezugszeichenliste

- 1: Brandschutzbefestigungseinrichtung
- 2: Montageachse
- 3: Rahmen
- 4: Reaktionskammern
- 5: Rückseite
- 6: Vorderseite
- 7: Antriebselement
- 8: Kolbenplatte
- 9: Isolationsplatte
- 10: Rand
- 11: Tasche
- 12: erster Befestigungspunkt
- 13: zweiter Befestigungspunkt
- 14: Abstand
- 15: Länge
- 16: Breite
- 17: Tiefe
- 18: Dicke
- 19: Überstand
- 20: Kontaktfläche
- 30: Montageplatte
- 100: Anordnung
- 101: Montagefläche
- 102: Türbetätiger
- 103: Abtriebsachse

## Patentansprüche

1. Anordnung (100) umfassend einen Türbetätiger (102) und eine Brandschutzbefestigungseinrichtung (1) zur Befestigung des Türbetätigers (102), die Brandschutzbefestigungseinrichtung (1) umfassend:
• einen Rahmen (3) mit einer Rückseite (5), die einer Montagefläche (101), insbesondere Tür, Zarge oder Wand, zuzuwenden ist, wobei senkrecht zur Rückseite (5) eine Montageachse (2) definiert ist,
• zumindest eine im Rahmen (3) ausgebildete Reaktionskammer (4), wobei die Reaktionskammer (4) vollumfänglich durch den Rahmen (3) begrenzt ist, und wobei die Reaktionskammer (4) an der Rückseite (5) und/oder einer der Rückseite (5) gegenüberliegenden Vorderseite (6) des Rahmens (3) offen ist,
• und ein in der Reaktionskammer (4) angeordnetes Antriebselement (7) aus thermisch intumeszierendem Material, das dazu ausgebildet ist, bei thermischer Aktivierung den Türbetätiger (102) von der Montagefläche (101) wegzudrücken,
• wobei der Rahmen (3) integraler Bestandteil des Türbetätigers (102) ist.

2. Anordnung (100) umfassend einen Türbetätiger (102) und eine Brandschutzbefestigungseinrichtung (1) zur Befestigung des Türbetätigers (102), die Brandschutzbefestigungseinrichtung (1) umfassend:
• einen Rahmen (3) mit einer Rückseite (5), die einer Montagefläche (101), insbesondere Tür, Zarge oder Wand, zuzuwenden ist, wobei senkrecht zur Rückseite (5) eine Montageachse (2) definiert ist, und wobei der Rahmen (3) zur Anordnung zwischen dem Türbetätiger (102) und der Montagefläche (101) ausgebildet ist,
• zumindest eine im Rahmen (3) ausgebildete Reaktionskammer (4), wobei die Reaktionskammer (4) vollumfänglich durch den Rahmen (3) begrenzt ist, und wobei die Reaktionskammer (4) an der Rückseite (5) und/oder einer der Rückseite (5) gegenüberliegenden Vorderseite (6) des Rahmens (3) offen ist,
• und ein in der Reaktionskammer (4) angeordnetes Antriebselement (7) aus thermisch intumeszierendem Material, das dazu ausgebildet ist, bei thermischer Aktivierung den Türbetätiger (102) von der Montagefläche (101) wegzudrücken,
• wobei der Türbetätiger (102) direkt am Rahmen (3) befestigbar, insbesondere anschraubbar, ist.

3. Anordnung (100) umfassend einen Türbetätiger (102), eine Montageplatte (30) und eine Brandschutzbefestigungseinrichtung (1) zur Befestigung des Türbetätigers (102), die Brandschutzbefestigungseinrichtung (1) umfassend:
• einen Rahmen (3) mit einer Rückseite (5), die einer Montagefläche (101), insbesondere Tür, Zarge oder Wand, zuzuwenden ist, wobei senkrecht zur Rückseite (5) eine Montageachse (2) definiert ist, und wobei der Rahmen (3) zur Anordnung zwischen dem Türbetätiger (102) und der Montagefläche (101) ausgebildet ist,
• zumindest eine im Rahmen (3) ausgebildete Reaktionskammer (4), wobei die Reaktionskammer (4) vollumfänglich durch den Rahmen (3) begrenzt ist, und wobei die Reaktionskammer (4) an der Rückseite (5) und/oder einer der Rückseite (5) gegenüberliegenden Vorderseite (6) des Rahmens (3) offen ist,
• und ein in der Reaktionskammer (4) angeordnetes Antriebselement (7) aus thermisch intumeszierendem Material, das dazu ausgebildet ist, bei thermischer Aktivierung den Türbetätiger (102) von der Montagefläche (101) wegzudrücken,
• wobei die Montageplatte (30) direkt am Rahmen (3) befestigbar, insbesondere anschraubbar, ist
• und wobei der Türbetätiger (102) direkt an der Montageplatte (30) befestigbar, insbesondere anschraubbar, ist.

4. Anordnung nach einem der vorhergehenden Ansprüche, umfassend eine in der Reaktionskammer (4) angeordnete Kolbenplatte (8), die bei thermischer Aktivierung des Antriebselements (7) durch das Antriebselement (7), insbesondere relativ zum Rahmen und/oder Türantrieb, verschiebbar ist.

5. Anordnung nach Anspruch 4, wobei die Kolbenplatte (8) aus nicht-metallischem, thermisch isolierendem Material gefertigt ist oder wobei die Kolbenplatte (8) zumindest eine Schicht aus nicht-metallischem, thermisch isolierendem Material aufweist.

6. Anordnung nach einem der Ansprüche 4 oder 5, wobei auf zumindest einer Seite der Kolbenplatte (8) zumindest eine Isolationsplatte (9) aufgelegt ist, die aus nicht-metallischem, thermisch isolierendem Material gefertigt ist.

7. Anordnung nach einem der vorhergehenden Ansprüche, wobei sich das Antriebselement (7) und/oder die Kolbenplatte (8) und/oder die Isolationsplatte (9) über die gesamte, senkrecht zur Montageachse (2) definierte Querschnittsfläche der Reaktionskammer (4) erstreckt/erstrecken.

8. Anordnung nach einem der vorhergehenden Ansprüche, wobei die Reaktionskammer (4) auf beiden Seiten, vorzugsweise auf beiden Seiten über ihren gesamten Querschnitt, offen ist.

9. Anordnung nach einem der vorhergehenden Ansprüche, wobei das Antriebselement (7) an der Rückseite (5) des Rahmens (3) zum direkten Kontakt mit der Montagefläche (101)freiliegt.

10. Anordnung nach einem der vorhergehenden Ansprüche,
• wobei eine parallel zur Montageachse (2) definierte Tiefe (17) der Reaktionskammer (4) zwischen 1 mm und 30 mm, vorzugsweise zwischen 5 mm und 20 mm, beträgt,
• und/oder wobei eine senkrecht zur Montageachse (2) definierte Querschnittsfläche der Reaktionskammer (4) zwischen 400 mm² und 50.000 mm², vorzugsweise zwischen 900 mm² und 10.000 mm², beträgt.

11. Anordnung nach einem der vorhergehenden Ansprüche, wobei die Summe der senkrecht zur Montageachse (2) definierten Querschnittsflächen aller Reaktionskammern (4) zumindest 2.500 mm², vorzugsweise zumindest 5.000 mm², beträgt.

12. Anordnung nach einem der Ansprüche 2 bis 11,
• wobei der Rahmen (3) zum Anschrauben an der Montagefläche (101) erste Befestigungspunkte (12), insbesondere ausgebildet als Löcher, aufweist,
• und wobei der Rahmen (3) zum Anschrauben des Türbetätigers (102) oder einer Montageplatte (30) am Rahmen (5) zweite Befestigungspunkte (13), insbesondere ausgebildet als Löcher, aufweist.

13. Brandschutzbefestigungseinrichtung nach Anspruch 12, wobei jeweils zwei zueinander nächstliegende erste und zweite Befestigungspunkte (12, 13) ein Paar bilden und der Abstand zwischen erstem Befestigungspunkt (12) und zweitem Befestigungspunkt (13) eines Paares höchstens das 5-fache, vorzugsweise höchstens das 4-fache, der Dicke (18) des Rahmens (3) beträgt.

## Claims

1. An arrangement (100) comprising a door actuator (102) and a fire protection fastening device (1) for fastening the door actuator (102), the fire protection fastening device (1) comprising:
• a frame (3) with a rear side (5) facing a mounting surface (101), in particular a door, door casing or wall, wherein a mounting axis (2) is defined perpendicular to the rear side (5),
• at least one reaction chamber (4) formed in the frame (3), wherein the reaction chamber (4) is fully delimited by the frame (3), and wherein the reaction chamber (4) is open at the rear side (5) and/or at a front side (6) of the frame (3) opposite the rear side (5),
• and a drive element (7) which is arranged in the reaction chamber (4) and which is made of thermally intumescent material, which is designed to push the door actuator (102) away from the mounting surface (101) upon thermal activation,
• wherein the frame (3) is an integral part of the door actuator (102).

2. The arrangement (100) comprising a door actuator (102) and a fire protection fastening device (1) for fastening the door actuator (102), the fire protection fastening device (1) comprising:
• a frame (3) with a rear side (5) facing a mounting surface (101), in particular a door, door casing or wall, wherein a mounting axis (2) is defined perpendicular to the rear side (5), and wherein the frame (3) is designed for arrangement between the door actuator (102) and the mounting surface (101),
• at least one reaction chamber (4) formed in the frame (3), wherein the reaction chamber (4) is fully delimited by the frame (3), and wherein the reaction chamber (4) is open at the rear side (5) and/or at a front side (6) of the frame (3) opposite the rear side (5),
• and a drive element (7) which is arranged in the reaction chamber (4) and which is made of thermally intumescent material, which is designed to push the door actuator (102) away from the mounting surface (101) upon thermal activation,
• wherein the door actuator (102) can be fastened, in particular screwed, directly to the frame (3).

3. The arrangement (100) comprising a door actuator (102), a mounting plate (30) and a fire protection fastening device (1) for fastening the door actuator (102), the fire protection fastening device (1) comprising:
• a frame (3) with a rear side (5) facing a mounting surface (101), in particular a door, door casing or wall, wherein a mounting axis (2) is defined perpendicular to the rear side (5), and wherein the frame (3) is designed for arrangement between the door actuator (102) and the mounting surface (101),
• at least one reaction chamber (4) formed in the frame (3), wherein the reaction chamber (4) is fully delimited by the frame (3), and wherein the reaction chamber (4) is open at the rear side (5) and/or at a front side (6) of the frame (3) opposite the rear side (5),
• and a drive element (7) which is arranged in the reaction chamber (4) and which is made of thermally intumescent material, which is designed to push the door actuator (102) away from the mounting surface (101) upon thermal activation,
• wherein the mounting plate (30) can be fastened, in particular screwed, directly to the frame (3)
• and wherein the door actuator (102) can be fastened, in particular screwed, directly to the mounting plate (30).

4. The arrangement according to one of the preceding claims, comprising a piston plate (8) which is arranged in the reaction chamber (4) and which, upon thermal activation of the drive element (7), is displaceable by the drive element (7), in particular relative to the frame and/or door drive.

5. The arrangement according to claim 4, wherein the piston plate (8) is made of non-metallic, thermally insulating material or wherein the piston plate (8) has at least one layer of non-metallic, thermally insulating material.

6. The arrangement according to one of claims 4 or 5, wherein at least one insulating plate (9), which is made of non-metallic, thermally insulating material, is placed on at least one side of the piston plate (8).

7. The arrangement according to one of the preceding claims, wherein the drive element (7) and/or the piston plate (8) and/or the insulating plate (9) extends/extend over the entire cross-sectional area of the reaction chamber (4) defined perpendicular to the mounting axis (2).

8. The arrangement according to one of the preceding claims, wherein the reaction chamber (4) is open on both sides, preferably on both sides over its entire cross-section.

9. The arrangement according to one of the preceding claims, wherein the drive element (7) is exposed at the rear side (5) of the frame (3) for direct contact with the mounting surface (101).

10. The arrangement according to one of the preceding claims,
• wherein a depth (17) of the reaction chamber (4) defined parallel to the mounting axis (2) is between 1 mm and 30 mm, preferably between 5 mm and 20 mm,
• and/or wherein a cross-sectional area of the reaction chamber (4) defined perpendicular to the mounting axis (2) is between 400 mm² and 50,000 mm², preferably between 900 mm² and 10,000 mm².

11. The arrangement according to one of the preceding claims, wherein the sum of the cross-sectional areas of all reaction chambers (4) defined perpendicular to the mounting axis (2) is at least 2,500 mm², preferably at least 5,000 mm².

12. The arrangement according to one of claims 2 to 11,
• wherein the frame (3) has first fastening points (12), in particular designed as holes, for screwing to the mounting surface (101),
• and wherein the frame (3) has second fastening points (13), in particular designed as holes, for screwing the door actuator (102) or a mounting plate (30) to the frame (5).

13. A fire protection fastening device according to claim 12, wherein in each case two first and second fastening points (12, 13) lying closest to one another form a pair and the distance between the first fastening point (12) and the second fastening point (13) of a pair is at most 5 times, preferably at most 4 times, the thickness (18) of the frame (3).

## Revendications

1. Ensemble (100) comprenant un actionneur de porte (102) et un dispositif de fixation de protection contre l'incendie (1) pour fixer l'actionneur de porte (102), le dispositif de fixation de protection contre l'incendie (1) comprenant :
• un cadre (3) comportant une face arrière (5) qui doit être tournée vers une surface de montage (101), en particulier une porte, un châssis ou un mur, dans lequel un axe de montage (2) est défini perpendiculairement à la face arrière (5),
• au moins une chambre de réaction (4) formée dans le cadre (3), dans lequel la chambre de réaction (4) est entièrement délimitée sur la circonférence par le cadre (3), et dans lequel la chambre de réaction (4) est ouverte sur la face arrière (5) et/ou une face avant (6) du cadre (3) opposée à la face arrière (5),
• et un élément d'entraînement (7) en matériau thermiquement intumescent agencé dans la chambre de réaction (4), qui est conçu pour repousser l'actionneur de porte (102) de la surface de montage (101) lors d'une activation thermique,
• dans lequel le cadre (3) fait partie intégrante de l'actionneur de porte (102).

2. Ensemble (100) comprenant un actionneur de porte (102) et un dispositif de fixation de protection contre l'incendie (1) pour fixer l'actionneur de porte (102), le dispositif de fixation de protection contre l'incendie (1) comprenant :
• un cadre (3) comportant une face arrière (5) qui doit être tournée vers une surface de montage (101), en particulier une porte, un châssis ou un mur, dans lequel un axe de montage (2) est défini perpendiculairement à la face arrière (5), et dans lequel le cadre (3) est conçu pour être agencé entre l'actionneur de porte (102) et la surface de montage (101),
• au moins une chambre de réaction (4) formée dans le cadre (3), dans lequel la chambre de réaction (4) est entièrement délimitée sur la circonférence par le cadre (3), et dans lequel la chambre de réaction (4) est ouverte sur la face arrière (5) et/ou une face avant (6) du cadre (3) opposée à la face arrière (5),
• et un élément d'entraînement (7) en matériau thermiquement intumescent agencé dans la chambre de réaction (4), qui est conçu pour repousser l'actionneur de porte (102) de la surface de montage (101) lors d'une activation thermique,
• dans lequel l'actionneur de porte (102) peut être fixé, en particulier vissé, directement sur le cadre (3).

3. Ensemble (100) comprenant un actionneur de porte (102), une plaque de montage (30) et un dispositif de fixation de protection contre l'incendie(1) pour fixer l'actionneur de porte (102), le dispositif de fixation de protection contre l'incendie (1) comprenant :
• un cadre (3) comportant une face arrière (5) qui doit être tournée vers une surface de montage (101), en particulier une porte, un châssis ou un mur, dans lequel un axe de montage (2) est défini perpendiculairement à la face arrière (5), et dans lequel le cadre (3) est conçu pour être agencé entre l'actionneur de porte (102) et la surface de montage (101),
• au moins une chambre de réaction (4) formée dans le cadre (3), dans lequel la chambre de réaction (4) est entièrement délimitée sur la circonférence par le cadre (3), et dans lequel la chambre de réaction (4) est ouverte sur la face arrière (5) et/ou une face avant (6) du cadre (3) opposée à la face arrière (5),
• et un élément d'entraînement (7) en matériau thermiquement intumescent agencé dans la chambre de réaction (4), qui est conçu pour repousser l'actionneur de porte (102) de la surface de montage (101) lors d'une activation thermique,
• dans lequel la plaque de montage (30) peut être fixée, en particulier vissée, directement sur le cadre (3)
• et dans lequel l'actionneur de porte (102) peut être fixé, en particulier vissé, directement sur la plaque de montage (30).

4. Ensemble selon l'une des revendications précédentes, comprenant une plaque de piston (8) agencée dans la chambre de réaction (4), qui peut être déplacée par l'élément d'entraînement (7), en particulier par rapport au cadre et/ou à l'entraînement de porte, lors de l'activation thermique de l'élément d'entraînement (7).

5. Ensemble selon la revendication 4, dans lequel la plaque de piston (8) est fabriquée en matériau non métallique thermiquement isolant ou dans lequel la plaque de piston (8) présente au moins une couche de matériau non métallique thermiquement isolant.

6. Ensemble selon l'une des revendications 4 ou 5, dans lequel au moins une plaque isolante (9) est déposée sur au moins une face de la plaque de piston (8), ladite plaque isolante étant fabriquée en un matériau non métallique thermiquement isolant.

7. Ensemble selon l'une des revendications précédentes, dans lequel l'élément d'entraînement (7) et/ou la plaque de piston (8) et/ou la plaque isolante (9) s'étend/s'étendent sur toute la surface de section transversale de la chambre de réaction (4) définie perpendiculairement à l'axe de montage (2).

8. Ensemble selon l'une des revendications précédentes, dans lequel la chambre de réaction (4) est ouverte sur les deux faces, de préférence sur les deux faces sur toute sa section transversale.

9. Ensemble selon l'une des revendications précédentes, dans lequel l'élément d'entraînement (7) est exposé sur la face arrière (5) du cadre (3) pour un contact direct avec la surface de montage (101).

10. Ensemble selon l'une des revendications précédentes,
• dans lequel une profondeur (17) de la chambre de réaction (4) définie parallèlement à l'axe de montage (2) est comprise entre 1 mm et 30 mm, de préférence entre 5 mm et 20 mm,
• et/ou dans lequel une surface de section transversale de la chambre de réaction (4) définie perpendiculairement à l'axe de montage (2) est comprise entre 400 mm² et 50 000 mm², de préférence entre 900 mm² et 10 000 mm².

11. Ensemble selon l'une des revendications précédentes, dans lequel la somme des surfaces de section transversale de toutes les chambres de réaction (4) définies perpendiculairement à l'axe de montage (2) est d'au moins 2 500 mm², de préférence d'au moins 5 000 mm².

12. Ensemble selon l'une des revendications 2 à 11,
• dans lequel le cadre (3) présente, pour le vissage sur la surface de montage (101), des premiers points de fixation (12), conçus en particulier sous forme de trous,
• et dans lequel le cadre (3) présente, pour le vissage de l'actionneur de porte (102) ou d'une plaque de montage (30) sur le cadre (5), des seconds points de fixation (13), conçus en particulier sous forme de trous.

13. Dispositif de fixation de protection contre l'incendie selon la revendication 12, dans lequel respectivement deux premier et second points de fixation (12, 13) les plus proches l'un de l'autre forment une paire et la distance entre le premier point de fixation (12) et le second point de fixation (13) d'une paire est au maximum égale à 5 fois, de préférence au maximum égale à 4 fois, l'épaisseur (18) du cadre (3).
